# EUROPÄISCHE PATENTSCHRIFT

(11) **EP 0 617 487 B1**
(45) Veröffentlichungstag und Bekanntmachung des Hinweises auf die Patenterteilung: **06.11.1996**
(21) Anmeldenummer: 94102857.3
(22) Anmeldetag: 25.02.1994
(51) Int. Cl.: H01R 23/68, H01R 17/12

(54) **Steckverbindungsvorrichtung, insbesondere für ein Mobiltelefon**
Connector assembly especially for mobile telephone
Assemblage de connecteur, notamment pour un téléphone mobile

(30) Priorität: 22.03.1993 DE 4309155
(43) Veröffentlichungstag der Anmeldung: 28.09.1994
(73) Patentinhaber: ITT Cannon Gesellschaft mit beschränkter Haftung, D-71384 Weinstadt (DE)
(72) Erfinder: Eggert, Uwe, Dipl.-Ing. (FH), D-71364 Winnenden (DE); Illg, Manfred, D-71384 Weinstadt (DE)
(74) Vertreter: Dreiss, Fuhlendorf & Steimle Patentanwälte

(56) Entgegenhaltungen:
- EP-A- 0 394 745
- GB-A- 2 243 034
- US-A- 4 094 574
- US-A- 5 102 353

## Beschreibung

Die Erfindung bezieht sich auf eine Steckverbindungsvorrichtung, bestehend aus einem ersten und einem zweiten Stecker, insbesondere einem Gerätestecker und einem Kabelstecker, insbesondere für ein Mobiltelefon, wie sie dem Oberbegriff des Anspruches 1 zu entnehmen ist. Eine derartige elektrische Steckverbindung ist, bspw. durch die DE-OS 25 25 639 bekannt geworden. Sie dient zur Verbindung zweier Flachkabel, weswegen die Begriffe "Gerätestecker" und "Kabelstecker" in weitestem Sinne als "erster Stecker" und "zweiter Stecker" zu verstehen sind.

Wenn eine derartige Steckverbindung, bspw. in Verbindung mit einem Mobiltelefon verwendet werden soll, so reicht es nicht aus, wenn über die Kontaktelemente das Signal und die Stromversorgung elektrisch leitend verbunden werden, vielmehr muß man auch noch für eine elektrisch leitende Verbindung der Antenne im Bereich der Steckverbindungsvorrichtung sorgen. Dies ist mit der gattungsgemäßen Steckverbindungsvorrichtung nicht möglich. Es liegt infolgedessen die Aufgabe vor, eine Steckverbindungsvorrichtung zu schaffen, welche es ermöglicht, daß mit dem Zusammenstecken ihrer beiden Stecker, nämlich dem Gerätestecker und dem Kabelstecker nicht nur die Signalkontakte und die Stromversorgung elektrisch leitend verbunden sind, sondern zugleich auch die ankommende Antennenleitung mit der weiterführenden. Darüber hinaus wird insbesondere bei Verwendung der Steckverbindungsvorrichtung in Verbindung mit einem Mobiltelefon auf eine besonders kleine Bauweise und geringes Gewicht geachtet und zwar bei möglichst vielen Kontaktelementen.

Zur Lösung dieser Aufgabe wird im Dokument GB-A-2 243 034 vorgeschlagen, daß die Steckverbindungsvorrichtung derart gestaltet ist, daß in jedes Steckergehäuse mindestens ein Coaxkontakt integriert ist. Somit kann man sowohl an den Gerätestecker als auch den Kabelstecker das ankommende bzw. das weiterführende Antennenkabel anschließen und man hat dann mit der Verbindung von Gerätestecker und Kabelstecker zugleich auch die durchgehende Verbindung mit der Antenne geschaffen.

Weil bei der Herstellung der beiden Stecker dieser Steckverbindungsvorrichtung wie gesagt auf geringe Größe und kleines Gewicht geachtet werden muß, sind die Abmessungen und damit auch die Wandstärken sehr klein. Andererseits soll aber die Steckverbindungsvorrichtung eine rüttelfeste, mechanisch einigermaßen robuste Verbindung ihrer beiden Stecker gewährleisten, die selbstverständlich in bekannter Weise nur in einer einzigen Zuordnung überhaupt zusammensteckbar sein sollen. Die elektrische Verbindung soll nicht nur im Bereich der Verbindungselemente, also bspw. der Signalkontakte und der Stromversorgungskontakte, einwandfrei und dauerhaft sein, sondern auch im Bereich der Coaxkontakte.

Um dies zu gewährleisten wird erfindungsgemäß vorgeschlagen, daß jeder Coaxkontakt in eine hülsenförmige Kontaktaufnahme seines Steckergehäuses eingeschoben ist und daß die Kontaktaufnahme durch die kennzeichnende Merkmale des Anspruches 1 definiert ist. Damit nimmt dann auch jeder Coaxkontakt in seinem Steckergehäuse die genau vorgesehene Lage ein und er behält diese auch beim Zusammenstecken und Lösen der beiden Stecker. Vor allen Dingen kann man aber diese beiden hülsenförmigen Kontaktaufnahmen der beiden Steckergehäuse zum leichten und raschen Zusammenfügen der beiden Stecker heranziehen. Sie stellen nicht nur eine zusätzliche Führung und Zentrierhilfe dar, sondern tragen auch dazu bei, daß der Gerätestecker und der Kabelstecker nur in einer einzigen geometrischen Zuordnung zusammengesteckt werden können. Dies schließt natürlich nicht aus, daß man diesbezüglich noch zusätzliche Vorkehrungen durch entsprechende Formgebung trifft. Trotz alledem läßt sich diese Steckverbindungsvorrichtung in einer quasi miniaturisierten Ausführung ohne mechanische und elektrische Nachteile herstellen.

Jeder Coaxkontakt ist gemäß dieser Ausgestaltung der Erfindung rastend, schnappend oder klemmend in seiner Kontaktaufnahme gehalten. Man kann, wie das Ausführungsbeispiel zeigt, bspw. den einen Coaxkontakt schnappend in seinem Gehäuse verankern und den anderen klemmend, wobei zumindest bei letzterem zusätzlich auch noch eine Klebeverbindung vorgesehen werden kann.

Die hülsenförmige Kontaktaufnahme des Kabelsteckers ist somit am mittigen Steg des Gehäuses angebracht, insb. einstückig daran angeformt. Letzteres bietet sich vor allen Dingen deshalb an, weil es sich bevorzugterweise bei den Gehäusen der beiden Stecker um Kunststoffteile handelt.

Es ist insbesondere vorgesehen, daß sich die hülsenförmige Kontaktaufnahme des Kabelsteckers an eine der Schmalseiten des Stegs unmittelbar anschließt. Der Steg wird hierdurch gewissermaßen um diese Hülse verlängert. Dies führt zu einer Verdickung des Steges in diesem Bereich.

Nach einer Ausführungsform ist das Kabel nicht unmittelbar an den Kabelstecker angeschlossen, sondern indirekt über die dort erwähnte Leiterplatte. Diese befindet sich am Grund einer Aufnahme, bspw. eines Kraftfahrzeugs, wobei die Kontaktelemente des Kabelsteckers mit den entsprechenden Anschlüssen der Leiterplatte durch die sog. SMD-Technik verbunden und verlötet sind. Wenn sich also diese Aufnahme im Kraftfahrzeug oder auch in einem Wohngebäude o.dgl. befindet, so kann man das Mobiltelefon im Bedarfsfall einfach in diese Aufnahme einstecken und es sind dann sämtliche elektrischen Anschlüsse sofort hergestellt.

Wenn man das Mobiltelefon aus dieser Aufnahme herausnimmt, so kann man es ggf. mit einem Kabel verbinden, das sich an einem losen Kabelstecker befindet, wobei letzterer selbstverständlich gleich ausgebildet ist, wie der Kabelstecker der Aufnahme.

Weitere Ausgestaltungen der Erfindung, einschl. der hieraus resultierenden Vorteile und Wirkungsweisen, ergeben sich in Verbindung mit der Zeichnung aus der nachfolgenden Beschreibung von Ausführungsbeispielen. Hierbei stellen dar:
- Figur 1: eine Ansicht des Gerätesteckers mit angedeuteter, abgebrochen dargestellter Leiterplatte;
- Figur 2: eine Vorderansicht des Gerätesteckers;
- Figur 3: einen Schnitt gemäß der Linie III-III der Figur 2;
- Figur 4: einen teilweise geführten Schnitt gemäß der Linie IV-IV der Figur 1;
- Figur 5: einen teilweise entlang der Linie V-V geführten Schnitt der Figur 1;
- Figur 6: eine Darstellung gemäß Figur 5 einer zweiten Ausführungsform der Erfindung;
- Figur 7: in etwas größerem Maßstab eine Ansicht gemäß Figur 2 des Kabelsteckers;
- Figur 8: einen Schnitt gemäß der Linie VIII-VIII der Figur 7;
- Figur 9: einen Schnitt gemäß der Linie IX-IX der Figur 8;
- Figur 10: eine Ansicht eines Kabels mit daran angebrachtem Kabelstecker;
- Figur 11: in vergrößertem Maßstab perspektivisch eine zweite an einer Leiterplatte gehaltene Ausführungsform des Kabelsteckers;
- Figur 12: etwas verkleinert einen Schnitt gemäß der Linie XII-XII der Figur 11 und
- Figur 13: einen Schnitt gemäß der Linie XIII-XIII der Figur 12.

Die erfindungsgemäße Steckverbindungsvorrichtung besteht in folgendem Ausführungsbeispiel aus dem Gerätestecker 1 und dem Kabelstecker 2. Gemäß Figur 1 und seiner Bezeichnung befindet sich der Gerätestecker in einem elektrischen Gerät, insb. einem Mobiltelefon, wobei er zweckmäßigerweise mit dessen Gehäuse 3 bündig abschließt oder demgegenüber geringfügig nach innen hin zurückversetzt ist. Er besitzt Kontaktelemente 4, die beim Ausführungsbeispiel gemäß Figur 2 in zwei Reihen angeordnet sind. Im speziellen Falle sind in jeder Reihe neun, also insgesamt achtzehn Kontaktelemente vorgesehen. Desweiteren entnimmt man insbesondere den Figuren 2 und 3, daß gemäß der Erfindung im Steckergehäuse 5 ein Coaxkontakt 6 integriert ist. Er kann von bekannter Konstruktion sein und dient zum Anschluß eines Coaxkabels 7. Im Falle eines Mobiltelefons dient dieser Coaxkontakt 6 zum Anschluß des geräteseitigen Teils eines Coaxkabels 7 bzw. Antennenkabels.

Der Kabelstecker 2 ist mit einer der Anzahl der Kontaktelemente 4 des Gerätesteckers 1 entsprechenden Anzahl von Kontaktelementen 8 versehen. Auch diese sind in zwei Reihen à neun Stück vorgesehen. Den Figuren 7 und 9 entnimmt man, daß sich die Kontaktelemente 8 an einem Steg 9 befinden, der einstückig mit dem Steckergehäuse 10 des Kabelsteckers 2 aus Kunststoff gefertigt ist. Desweiteren befindet sich selbstverständlich auch am Kabelstecker 2 ein Coaxkontakt der mit 11 bezeichnet ist. Er dient zum Anschluß des Coaxkabels 7a.

Der mittige Steg 9 des Kabelsteckers 2 greift in bekannter Weise in eine Gehäuseaufnahme 12 des Gerätesteckers 1 ein, an deren parallelen Längswänden sich die Kontaktelemente 4 befinden. Auf diese Weise wird durch das Zusammenstecken des Gerätesteckers 1 und des Kabelsteckers 2 der elektrische Kontakt zwischen den einander zugeordneten Kontaktelementen 4 und 8 hergestellt.

Der Coaxkontakt 6 befindet sich in einer hülsenförmigen Gehäuseaufnahme 12 des Gerätesteckers 1, die einstückig mit dem Steckergehäuse 5 hergestellt ist. Am Kabelstecker 2 ist gleichfalls eine hülsenförmige Kontaktaufnahme vorgesehen und mit 14 bezeichnet. Die hülsenförmige Kontaktaufnahme 13 des Gerätesteckers 1 geht in die Gehäuseaufnahme 12 über. In diesen Bereich greift die hülsenförmige Kontaktaufnahme 14 des Kabelsteckers 2 ein, wenn man die beiden Stecker zusammensteckt.

Der Coaxkontakt 11 des Kabelsteckers 2 ist in seine hülsenförmige Kontaktaufnahme 14 eingepreßt, eingebracht oder auch lediglich eingeschoben und zumindest im letzteren Falle mit der Gehäusebohrung, bspw. in einem mittleren Bereich 15 verklebt.

Stattdessen kann man gemäß Figur 3 den Coaxkontakt 6, insbesondere in seinem mittleren Bereich 16 schnappend oder rastend mit der Kontaktaufnahme 13 verbinden.

Aus Figur 7 ersieht man, daß die hülsenförmige Kontaktaufnahme 14 seitlich des Stegs 9 angebracht bzw. einstückig damit gefertigt ist und ihr Durchmesser bzw. ihr Außenmantel dicker ist als die Dicke des Stegs 9.

Ein flacher hülsenförmiger Gehäuseteile 17 des Steckergehäuses 5 des Gerätesteckers 1 besitzt gemäß Figur 2 eine im wesentlichen rechteckige Gestalt, jedoch sind seine beiden in dieser Figur unteren Ecken durch Schrägflächen 18 bzw. 19 ersetzt. Das diesen hülsenförmigen Gehäuseteil 17 aufnehmende Steckergehäuse 10 des Kabelsteckers 2 ist innen mit entsprechenden Schrägflächen 20 und 21 versehen. Diese Schrägflachenpaare 18, 19; 20, 21 gewährleisten, daß der Gerätestecker 1 und der Kabelstecker 2 nur in einer einzigen Zuordnung zusammengesteckt werden können. Eine weitere, dieses anschlußsichere Zusammenstecken gewährleistende Einrichtung wird durch die beiden hülsenförmigen Kontaktaufnahmen 13 und 14 gewährleistet, die nur dann zusammengesteckt werden können, wenn die Schrägflächen der beiden Gehäuse 5 und 10 aneinander anliegen. Es ist aber nicht nur Sinn und Zweck dieser hülsenförmigen Kontaktaufnahmen 13 und 14, das korrekte elektrische Verbinden der Coaxkabel 7 und 7a zu gewährleisten. Vielmehr wird hierdurch auch die Zentrierung beim Zusammenstecken der Stecker 1 und 2 unterstützt bzw. verbessert. Die Gehäuseaufnahme, in welcher sich der Steg 9 befindet, und die den flachen hülsenförmigen Gehäuseteil 17 des Steckergehäuses 5 aufnimmt, ist mit 22 bezeichnet.

Gemäß insbesondere Figuren 5 und 6 sind die Kontaktelemente 4 des Gerätesteckers 1 in sog. SMD-Technik mit den elektrischen Leitern des Geräts bzw. des Mobiltelefons verbunden, wobei sich diese gemäß den Darstellungen der Figuren 1 bis 6 an einer Leiterplatte 23 befinden. Die Leiterplatte 23 der Figur 5 ist nur an ihrer Oberseite mit sog. pads versehen, auf welchen die freien Enden der Kontaktelemente 4 aufliegen und die gewissermaßen die Endpunkte der in Figur 2 symbolisch eingezeichneten elektrischen Leiter 24 der Leiterplatte bzw. des Geräts oder des Mobiltelefons darstellen. Beim Ausführungsbeispiel der Figur 6 befinden sich an beiden Flachseiten der Leiterplatte 23 elektrische Leiter bzw. Pads, weswegen diese Leiterplatte zwischen die beiden Kontaktelementgruppen eingesteckt ist, so daß an beiden Seiten die Kontaktelemente 4 des Gerätesteckers 1 anliegen. Im übrigen ist bei diesem Ausführungsbeispiel der Gerätestecker 1 an der Leiterplatte 23 mit Hilfe zweier Niete 25 und 26 angenietet.

Das Steckergehäuse 10 des Kabelsteckers 2 ist gemäß Figur 8 mit einem T-förmigen Gehäuseansatz 27 versehen, der in nicht näher dargestellter Weise in eine formlich angepaßte Aufnahme eines zweiteiligen Stecker-Endgehäuses 28 eingreift und dadurch eine feste Verbindung mit diesem Stecker-Endgehäuse gewährleistet. Die Teilungsebene dieses Endgehäuses 28 verläuft gemäß Figur 10 parallel zur Blattebene.

Beim Ausführungsbeispiel der Figur 11 sind die vom Gerätestecker 1 abgewandten, über das Steckergehäuse 10 vorstehenden Enden 29 der Kontaktelemente 8 des Kabelsteckers 2 gegen die Außenflächen 30, 31 des Steckergehäuses 10 hin umgebogen. Dieses Steckergehäuse 10 ist steckbar mit einer weiteren Leiterplatte 32 verbunden, an der sich Leiterbahnen 33 bzw. Pads befinden. In nicht näher dargestellter Weise ist diese weitere Leiterplatte 32 bspw. am Grund einer Aufnahme bspw. eines Kraftfahrzeugs für das Mobiltelefon angebracht. Die Leiterbahnen 38 sind mit dem Coaxkabel 7a elektrisch leitend verbunden. Außerdem sind die Leiterplatte 32 und das Steckergehäuse 10 über zwei Steckverbindungen gekuppelt, wobei in Figur 11 ein Stift 34 der einen Steckerverbindung zu sehen ist, der in eine Bohrung 35 der Leiterplatte 32 eingreift, und wobei letztere in Figur 11 an dieser Stelle aufgebrochen gezeichnet ist. Diese Verbindung kann so ausgebildet sein, daß sie einschnappt oder einrastet. Es kann auch eine Einpressung oder eine Warmverprägung erfolgen. Nach dem Zusammenstecken werden die umgebogenen Enden 29 der Kontaktelemente 8 und die Pads bzw. Leiterbahnen 33 der Leiterplatte 32 in bekannter Weise miteinander verlötet, wobei in Figur 13 eine solche Lötstelle 36 zu sehen ist. Diese Ausbildung ist natürlich nur dann sinnvoll, wenn auch hinsichtlich des Coaxkabels 7, 7a bzw. des Coaxkontakts 11 eine SMD-Technik angewandt wird. Aus diesem Grunde sind auch die elektrischen Anschlüsse in Form von umgebogenen Zungen 37 nach außen geführt und Leiterbahnen 38 zugeordnet.

## Patentansprüche

1. Steckverbindungsvorrichtung, umfassend einen ersten Stecker (1), insbesondere einen Gerätestecker, und einen zweiten Stecker (2), insbesondere einen Kabelstecker, beispielsweise für ein Mobiltelefon, wobei der erste Stecker (1) reihenförmig angeordnete Kontaktelemente (4) aufweist, die einerseits mit elektrischen Leitern (24) eines Geräts oder Kabels und andererseits mit jeweils einem Kontaktelement (8) des zweiten Steckers (2) elektrisch leitend verbindbar sind, wobei ein elektrisch isolierendes Gehäuse (5, 10) des einen Steckers (1, 2) in ein elektrisch isolierendes Gehäuse (10, 5) des anderen Steckers (2, 1) einsteckbar ist und wobei das aufnehmende Gehäuse einen mittigen Steg (9) aufweist, der in eine Gehäuseaufnahme (12) des eingesteckten Gehäuses eingreift und an dem die Kontaktelemente des aufnehmenden Gehäuses angeordnet sind, **dadurch gekennzeichnet,** daß in jedem Steckergehäuse (5,10) wenigstens ein Coaxkontakt (6,11) vorgesehen ist, der in eine hülsenförmige Kontaktaufnahme (13,14) seines Steckergehäuses (5,10) eingeschoben und darin rastend, schnappend oder klemmend gehalten werden kann, und daß die hülsenförmige Kontaktaufnahme (13,14) an dem mittigen Steg (9) angebracht, insb. einstückig daran angeformt ist, und daß ihr Außendurchmesser die Dicke des Stegs (9) übersteigt, so daß die beiden Stecker (1,2) nur in einer einzigen geometrischen Zuordnung zusammengesteckt werden können.

2. Vorrichtung nach Anspruch 1, dadurch gekennzeichnet, daß die Kontaktelemente (4) eines Steckers (1) als Gruppen in zwei Reihen angeordnet sind, wobei ihre freien, mit den elektrischen Leitern (24) eines Geräts verbindbaren Enden in einer gemeinsamen Ebene liegen, oder daß die Kontaktelemente (4) des Steckers (1) als Gruppen in zwei Reihen angeordnet sind, wobei die freien, mit den elektrischen Leitern (24) des Geräts verbindbaren Enden sich in zwei parallelen Ebenen befinden, deren Abstand etwa der Dicke einer ersten Leiterplatte (23) entspricht.

3. Vorrichtung nach Anspruch 1, dadurch gekennzeichnet, daß die freien, in einer gemeinsamen Ebene gelegenen Enden der Kontaktelemente (4) an einer Leiterplatte (23) anlegbar sind, wobei die Kontaktelemente (4) mit den elektrischen Leitern (24) insbesondere mit den sogenannten Pads der ersten Leiterplatte (23) in sogenannter SMD-Technik verbunden sind.

4. Vorrichtung nach Anspruch 1, dadurch gekennzeichnet, daß eine erste Leiterplatte (23) beidseits sogenannte Pads aufweist und sie zwischen die freien Enden der Kontaktelementgruppen greift, wobei deren Kontaktelemente (4) mit den elektrischen Leitern (24), insbesondere mit den sogenannten Pads der ersten Leiterplatte (23), in sogenannter SMD-Technik verbunden sind.

5. Vorrichtung nach wenigstens einem der Ansprüche 1 bis 4, dadurch gekennzeichnet, daß die von einem Gegenstecker (1) abgewandten, über das Gehäuse (10) vorstehenden Enden (29) der Kontaktelemente (8) des Steckers (2) gegen die Außenfläche (30,31) des Gehäuses (10) hin umgebogen sind und mit einer zweiten Leiterplatte (32) eine SMD-Verbindung bilden.

6. Vorrichtung nach Anspruch 5, dadurch gekennzeichnet, daß auch der Coaxkontakt (11) des Steckers (2) mit der zweiten Leiterplatte (32) über eine SMD-Technik elektrisch leitend verbindbar ist.

7. Vorrichtung nach Anspruch 5 oder 6, dadurch gekennzeichnet, daß der Stecker (2) und die zweite Leiterplatte (32) mechanisch über vorzugsweise zwei Stifte (34) kuppelbar sind, wobei sich insbesondere die beiden Stifte (34) am Stecker (2) und die beiden Aufnahmen (35) hierfür an der zweiten Leiterplatte (32) befinden.

8. Vorrichtung nach Anspruch 7, dadurch gekennzeichnet, daß die mechanischen Stifte (34) schnappend, rastend, eingepreßt oder warmverprägt gehalten sind.

9. Vorrichtung nach wenigstens einem der Ansprüche 5 bis 8, dadurch gekennzeichnet, daß sich die zweite Leiterplatte (32) am Grund einer Aufnahme, bspw. eines Kraftfahrzeugs, befindet, und die Kontaktelemente (8) des Steckers (2) mit den entsprechenden Anschlüssen bzw. Leiterbahnen (38) der zweiten Leiterplatte (32) durch die SMD-Technik verbunden und verlötet sind.

10. Vorrichtung nach mindestens einem der vorhergehenden Ansprüche, dadurch gekennzeichnet, daß sich die hülsenförmige Kontaktaufnahme (14) des Steckers (2) an eine der Schmalseiten des Stegs (9) unmittelbar anschließt.

11. Vorrichtung nach mindestens einem der Ansprüche 1 bis 10, dadurch gekennzeichnet, daß die hülsenförmige Kontaktaufnahme (13) des eingesteckten Gehäuses (5) des einen Steckers (1) in die Gehäuseaufnahme (12) für den Steg (9) mündet.

12. Vorrichtung nach wenigstens einem der vorhergehenden Ansprüche, dadurch gekennzeichnet, daß ein hülsenförmiger Gehäuseteil (17) des einsteckbaren Gehäuses (5) des Steckers (1) im wesentlichen eine rechteckförmige Gestalt aufweist, wobei zwei der vier Ecken außen durch Schrägflächen (18,19) ersetzt sind, und daß das aufnehmende Steckergehäuse (10) innen dementsprechende Schrägflächen (20,21) seiner Gehäuseaufnahme (22) aufweist.

13. Vorrichtung nach wenigstens einem der vorhergehenden Ansprüche, gekennzeichnet durch zwei Niete (25,26) oder Nietbohrungen am Gehäuse (5) des Steckers (1) zu dessen Verbindung mit einer ersten Leiterplatte (23).

14. Vorrichtung nach wenigstens einem der vorhergehenden Ansprüche, gekennzeichnet durch einen insbesondere T-förmigen Gehäuseansatz (27) des Steckers (2) zum Eingriff in eine formlich angepaßte Aufnahme eines vorzugsweise zweiteiligen Stecker-Endgehäuses (28).

## Claims

1. A plug connection device comprising a first connector (1), in particular an appliance connector, and a second connector (2), in particular a cable connector, for example for a mobile telephone, wherein the first connector (1) comprises contact elements (4) which are arranged in rows and which on the one hand can be electricaly conductively connected to electric conductors (24) of an appliance or cable and on the other hand in each case to a contact element (8) of the second connector (2), wherein an electrically insulating housing (5, 10) of the first connector (1, 2) can be plugged into an electrically insulating housing (10, 5) of the other connector (2, 1) and wherein the receiving housing comprises a central rib (9) which engages into a housing receiver (12) of the plugged-in housing and on which the contact elements of the receiving housing are arranged, characterised in that in each connector housing (5, 10) there is provided at least one coaxial contact (6, 11) which can be inserted into a sleeve-like contact receiver (13, 14) of its connector housing (5, 10) and can be held therein by locking action, snap action or clamping action and that the sleeve-like contact receiver (13, 14) is arranged on the central rib (9), in particular is integrally moulded thereto, and that its outer diameter exceeds the thickness of the rib (9) so that the two connectors (1, 2) can be plugged together only in one single geometric assignment.

2. A device as claimed in Claim 1, characterised in that the contact elements (4) of a connector (1) are arranged as groups in two rows, wherein their free ends, which can be connected to the electric conductors (24) of an appliance, lie in a common plane, or that the contact elements (4) of the connector (1) are arranged as groups in two rows, wherein the free ends, which can be connected to the electric conductors (24) of the appliance, are arranged in two parallel planes, the distance between which corresponds approximately to the thickness of a first circuit board (23).

3. A device as claimed in Claim 1, characterised in that the free ends of the contact elements (4), which lie in a common plane, can be applied to a circuit board (23), wherein the contact elements (4) are connected to the electric conductors (24), in particular the so-called pads, of the first circuit board (23) in accordance with so-called SMD technology.

4. A device as claimed in Claim 1, characterised in that a first circuit board (23) is provided on both sides with so-called pads and it engages between the free ends of the groups of contact elements, wherein the contact elements (4) of said groups are connected to the electric conductors (24), in particular to the so-called pads, of the first circuit board (23) in accordance with so-called SMD technology.

5. A device as claimed in at least one of Claims 1 to 4, characterised in that the ends (29) of the contact elements (8) of the connector (2) which face away from a mating connector (1) and project beyond the housing (10) are bent over towards the outer surface (30, 31) of the housing (10) and form a SMD connection with a second circuit board (32).

6. A device as claimed in Claim 5, characterised in that the coaxial contact (11) of the connector (2) can also be electrically conductively connected to the second circuit board (32) via SMD technology.

7. A device as claimed in Claim 5 or 6, characterised in that the connector (2) and the second circuit board (32) can be mechanically coupled via preferably two pins (34), wherein in particular the two pins (34) are arranged on the connector (2) and the two receivers (35) therefor are arranged on the second circuit board (32).

8. A device as claimed in Claim 7, characterised in that the mechanical pins (34) are retained by snap action, locking action, impression or hot stamping.

9. A device as claimed in at least one of Claims 5 to 8, characterised in that the second circuit board (32) is arranged on the base of a receiver, for example in a motor vehicle, and the contact elements (8) of the connector (2) are connected and soldered to the corresponding terminals or conductor paths (38) of the second circuit board (32) in accordance with SMD technology.

10. A device as claimed in at least one of the preceding claims, characterised in that the sleeve-like contact receiver (14) of the connector (2) directly adjoins one of the narrow sides of the rib (9).

11. A device as claimed in at least one of Claims 1 to 10, characterised in that the sleeve-like contact receiver (13) of the plugged-in housing (5) of the first connector (1) opens into the housing receiver (12) for the rib (9).

12. A device as claimed in at least one of the preceding claims, characterised in that a sleeve-like housing member (17) of the plug-in housing (5) of the connector (1) substantially is of rectangular formation, wherein two of the four corners are externally replaced by sloping surfaces (18, 19), and that the receiving connector housing (10) is internally provided with corresponding sloping surfaces (20, 21) of its housing receiver (22).

13. A device as claimed in at least one of the preceding claims, characterised by two rivets (25, 26) or rivet bores on the housing (5) of the connector (1) for the connection thereof to a first circuit board (23).

14. A device as claimed in at least one of the preceding claims, characterised by an in particular T-shaped housing projection (27) of the connector (2) for engagement into a correspondingly shaped receiver of a preferably two-part connector end housing (28).

## Revendications

1. Dispositif de connection à fiches, comprenant une première fiche (1), en particulier une fiche d'appareil, et une deuxième fiche (2), en particulier une fiche de câble, par exemple pour un téléphone mobile, dispositif dans lequel la première fiche (1) comporte des éléments de contact (4) agencés en série, qui peuvent être raccordés, de manière électriquement conductrice, d'une part, à des conducteurs électriques (24) d'un appareil ou d'un câble et, d'autre part, respectivement, à un élément de contact (8) de la deuxième fiche (2), un boîtier (5, 10), électriquement isolant, de la première fiche (1, 2) peut être enfiché dans un boîtier (10, 5), électriquement isolant, de l'autre fiche (2, 1), le boîtier récepteur présentant une barrette centrale (9) qui s'engage dans un logement (12) du boîtier enfiché et sur laquelle les éléments de contact du boîtier récepteur sont agencés, caractérisé en ce qu'il est prévu dans chaque boîtier (5, 10) de fiche au moins un contact coaxial (6, 11) qui peut être inséré dans un logement de contact (13, 14) en forme de douille de son boîtier de fiche (5, 10) et y être retenu par crantage, encliquetage ou verrouillage, en ce que le logement de contact (13, 14) en forme de douille est agencé sur la barrette centrale (9), en particulier moulé d'une pièce sur celle-ci, et en ce que son diamètre externe dépasse l'épaisseur de la barrette (9), si bien que les deux fiches (1, 2) ne peuvent être enfichées l'une dans l'autre que dans une seule disposition géométrique.

2. Dispositif selon la revendication 1, caractérisé en ce que les éléments de contact (4) d'une fiche (1) sont agencés sous forme de groupes en deux rangées en sorte que leurs extrémités libres raccordables aux conducteurs électriques (24) d'un appareil soient disposées dans un plan commun, ou en ce que les éléments de contact (4) de la fiche (1) sont agencés sous forme de groupes en deux rangées en sorte que les extrémités libres raccordables aux conducteurs électriques (24) de l'appareil se trouvent dans deux plans parallèles dont la distance mutuelle correspond approximativement à l'épaisseur d'une première carte de circuits imprimés (23).

3. Dispositif selon la revendication 1, caractérisé en ce que les extrémités libres, disposées dans un plan commun, des éléments de contact (4) peuvent être connecter à une carte de circuits imprimés (23) en sorte que les éléments de contact (4) soient connectés aux conducteurs électriques (24), en particulier à ce que l'on appelle des pastilles de la première carte de circuits imprimés (23) dans ce que l'on appelle la technique SMD.

4. Dispositif selon la revendication 1, caractérisé en ce qu'une première carte de circuits imprimés (23) présente sur les deux faces ce que l'on appelle des pastilles et s'engage entre les extrémités libres des groupes d'éléments de contact en sorte que leurs éléments de contact (4) soient connectés aux conducteurs électriques (24), en particulier auxdites pastilles de la première carte de circuits imprimés (23) dans ladite technique SMD.

5. Dispositif selon au moins l'une quelconque des revendications 1 à 4, caractérisé en ce que les extrémités (29), opposées à une contre-fiche (1) et faisant saillie au-dessus du boîtier (10), des éléments de contact (8) de la fiche (2) sont repliées contre la surface externe (30, 31) du boîtier (10) et forment avec une deuxième carte de circuits imprimés (32) une connexion SMD.

6. Dispositif selon la revendication 5, caractérisé en ce que le contact coaxial (11) de la fiche (2) peut être également connecté de manière électriquement conductrice à la deuxième carte de circuits imprimés (32) par une technique SMD.

7. Dispositif selon la revendication 5 ou 6, caractérisé en ce que la fiche (2) et la deuxième carte de circuits imprimés (32) peuvent être accouplées mécaniquement, de préférence via deux broches, en sorte qu'en particulier les deux broches (34) se trouvent sur la fiche (2) et les deux logements (35) prévus à cet effet sur la deuxième carte de circuits imprimés (32).

8. Dispositif selon la revendication 7, caractérisé en ce que les broches mécaniques (34) sont retenues par crantage, encliquetage, empreinte ou gaufrage à chaud.

9. Dispositif selon au moins l'une quelconque des revendications 5 à 8, caractérisé en ce que la deuxième carte à circuits imprimés (32) se trouve au fond d'un logement, par exemple d'un véhicule automobile, et en ce que les éléments de contact (8) de la fiche (2) sont raccordés et brasés avec les connexions ou les pistes conductrices (38) correspondantes de la deuxième carte à circuits imprimés (32) par la technique SMD.

10. Dispositif selon au moins l'une quelconque des revendications précédentes, caractérisé en ce que le logement de contact en forme de douille (14) de la fiche (2) se raccorde directement à l'un des côtés étroits de la barrette (9).

11. Dispositif selon au moins l'une quelconque des revendications 1 à 10, caractérisé en ce que le logement de contact en forme de douille (13) du boîtier enfiché (5) de la première fiche (1) débouche dans le logement de boîtier (12) pour la barrette (9).

12. Dispositif selon au moins l'une quelconque des revendications précédentes, caractérisé en ce qu'une partie en forme de douille (17) du boîtier enfichable (5) de la fiche (1) présente en substance une conformation rectangulaire, en sorte que deux des quatre coins soient remplacés à l'extérieur par des surfaces inclinées (18, 19), et en ce Que le boîtier de fiche récepteur (10) présente à l'intérieur des surfaces inclinées correspondantes (20, 21) de son logement de boîtier (22).

13. Dispositif selon au moins l'une quelconque des revendications précédentes, caractérisé par deux rivets ou deux orifices de rivetage réalisés sur le boîtier (5) de la fiche (1) pour sa connexion avec une première carte de circuits imprimés (23).

14. Dispositif selon au moins l'une quelconque des revendications précédentes, caractérisé par une pièce rapportée (27) du boîtier de la fiche (2), en particulier en forme de T, pour s'engager dans un logement de forme adaptée d'un boîtier terminal de fiche (28) de préférence en deux parties.
